# FASCICULE DE BREVET EUROPEEN

(11) **EP 3 130 520 B1**
(45) Date de publication et mention de la délivrance du brevet: **06.05.2020**
(21) Numéro de dépôt: 16184097.0
(22) Date de dépôt: 12.08.2016
(51) Int. Cl.: B61D 35/00

(54) **CABINE DE TOILETTES MODULAIRE POUR UN VÉHICULE DE TRANSPORT PUBLIC, NOTAMMENT POUR UN VÉHICULE FERROVIAIRE**
MODULARE TOILETTENKABINE FÜR EIN ÖFFENTLICHES TRANSPORTFAHRZEUG, INSBESONDERE FÜR EIN SCHIENENFAHRZEUG
A MODULAR TOILET CABIN FOR A PUBLIC TRANSPORT VEHICLE, IN PARTICULAR FOR A RAIL VEHICLE

(30) Priorité: 14.08.2015 FR 1557745
(43) Date de publication de la demande: 15.02.2017
(73) Titulaire: ALSTOM Transport Technologies, 93400 Saint-Ouen (FR)
(72) Inventeur: BOULANGER, Alexandre, 91230 Montgeron (FR)
(74) Mandataire: Lavoix

(56) Documents cités:
- EP-A1- 1 787 884
- EP-A2- 2 060 469
- DE-A1-102011 005 965
- US-A- 2 548 851

## Description

La présente invention concerne une cabine de toilettes pour un véhicule de transport public, notamment pour un véhicule ferroviaire. De telles cabines sont connues du document EP 1 787 884 A1 par exemple.

Il existe généralement deux types différents de cabines de toilettes de véhicule ferroviaire, à savoir une cabine de toilettes conçue pour accueillir une personne à mobilité réduite, et une cabine de toilettes conçue pour des personnes valides.

Dans la présente description, une cabine de toilettes conçue pour accueillir une personne à mobilité réduite est appelée « cabine universelle », et une cabine de toilettes conçue pour des personnes valides est appelée « cabine standard ».

Lors de la réalisation d'un nouveau véhicule ferroviaire, il est habituellement nécessaire de développer les deux types de toilettes différents indépendamment l'un de l'autre, ce qui implique des coûts de développement importants.

L'invention a notamment pour but de remédier à cet inconvénient en proposant une cabine de toilettes permettant de réduire ces coûts de développement.

A cet effet, l'invention a notamment pour objet une cabine de toilettes de véhicule de transport public, notamment de véhicule ferroviaire, comportant :
- une paroi arrière, de préférence équipée d'une table à langer, une cuvette de toilettes étant agencée à proximité de cette paroi arrière,
- un panneau fonctionnel, à proximité duquel est agencée la cuvette de toilettes, comprenant un lavabo muni d'un robinet, un dispositif de distribution de papier toilette, un poussoir de chasse d'eau pour la cuvette de toilettes, un circuit de distribution d'eau, et un réservoir d'eau.

Cette cabine de toilettes est partiellement générique, en ce que la paroi arrière et le panneau fonctionnel sont standardisés, et utilisés indifféremment pour la conception d'une cabine de toilettes universelle ou d'une cabine de toilettes standard.

Il suffit d'ajouter à ces éléments des parois complémentaires spécifiques à la cabine universelle ou à la cabine standard pour réaliser la cabine du type souhaité.

Les principaux composants fonctionnels de la cabine de toilettes sont portés par le panneau fonctionnel, si bien que les cabines universelle et standard sont en grande partie semblables, seules lesdites parois complémentaires variant d'une cabine à l'autre.

Une cabine de toilettes selon l'invention peut comporter en outre l'une ou plusieurs des caractéristiques suivantes, prises seules ou selon toutes combinaisons techniquement envisageables.
- Le panneau fonctionnel comprend au moins un élément supplémentaire choisi parmi : un bouton d'appel au secours, un miroir de préférence disposé au-dessus du lavabo, un dispositif de distribution de savon, un dispositif d'essuie-main, un panneau électrique et une poubelle.
- Le panneau fonctionnel comprend une barre fixe d'appui latérale, s'étendant au côté de la cuvette de toilettes, parallèlement à celle-ci.
- Un espace libre, dépourvu d'obstacle fixe autre que le lavabo, est ménagé en avant de la cuvette de toilettes, le lavabo étant adjacent à cet espace libre, et la longueur de cet espace libre, prise perpendiculairement à la paroi arrière, étant supérieure ou égale à 700 mm.
- La cabine de toilettes comprend une paroi avant agencée en regard de la paroi arrière, une porte d'accès étant ménagée dans la paroi avant.
- La cabine de toilettes comprend une seconde paroi latérale agencée en regard du panneau fonctionnel, une porte d'accès étant ménagée dans cette seconde paroi latérale.

L'invention concerne également un ensemble de deux cabines de toilettes, dont l'une est une cabine de toilettes universelle destinée à accueillir une personne à mobilité réduite, et l'autre est une cabine de toilettes standard, caractérisé en ce que chacune des cabines de toilettes comporte :
- une paroi arrière, de préférence équipée d'une table à langer, une cuvette de toilettes étant agencée à proximité de cette paroi arrière,
- un panneau fonctionnel, à proximité duquel est agencée la cuvette de toilettes, comprenant un lavabo muni d'un robinet, un dispositif de distribution de papier toilette, un poussoir de chasse d'eau pour la cuvette de toilettes, un circuit de distribution d'eau, et un réservoir d'eau,
et en ce que les parois arrières, et les panneaux fonctionnels des deux cabines de toilettes sont sensiblement identiques.

Un ensemble selon l'invention peut comporter en outre l'une ou plusieurs des caractéristiques suivantes, prises seules ou selon toutes combinaisons techniquement envisageables.
- La cabine de toilettes universelle comporte un espace circulaire dépourvu d'obstacle fixe, de diamètre supérieur à 1500 mm.
- La cabine de toilettes universelle comporte une seconde paroi latérale agencée en regard du panneau fonctionnel, et une extension de paroi arrière, agencée dans le prolongement de la paroi arrière jusqu'à la seconde paroi latérale.
- La cabine de toilettes universelle comporte une paroi avant agencée en regard de la paroi arrière, et une extension de paroi avant, agencée dans le prolongement de la paroi avant vers la seconde paroi latérale.

L'invention concerne enfin un procédé de fabrication d'une cabine de toilettes telle que définie précédemment, caractérisé en ce qu'il comporte :
- une première étape de mise en place d'une paroi arrière, et d'agencement d'une cuvette de toilettes à proximité de cette paroi arrière,
- une seconde étape de mise en place d'un panneau fonctionnel, à proximité de la cuvette de toilettes, le panneau fonctionnel comprenant un lavabo muni d'un robinet, un dispositif de distribution de papier toilette, un poussoir de chasse d'eau pour la cuvette de toilettes, un circuit de distribution d'eau, et un réservoir d'eau, et
- une troisième étape de mise en place de parois complémentaires, notamment d'une paroi avant, d'une paroi latérale, d'une paroi de sol, d'une paroi de plafond, et d'éventuelles extensions de parois arrière et/ou de paroi avant, choisies en fonction du type de cabine de toilettes fabriqué parmi une cabine de toilettes standard et une cabine de toilettes universelle.

L'invention sera mieux comprise à la lecture de la description qui va suivre, donnée uniquement à titre d'exemple et faite en se référant aux figures annexées, parmi lesquelles :
- la figure 1 est une vue schématique du dessus d'une cabine de toilettes standard conformément à un premier exemple de mode de réalisation de l'invention ;
- la figure 2 est une vue en perspective éclatée de la cabine standard de la figure 1 ;
- la figure 3 est une vue en perspective d'un panneau fonctionnel équipant la cabine de toilettes selon l'invention,
- la figure 4 est une vue schématique du dessus, similaire à la figure 1, d'une cabine de toilettes standard conformément à un deuxième exemple de mode de réalisation de l'invention ;
- la figure 5 est une vue similaire à la figure 2 de la cabine de toilettes standard de la figure 4;
- la figure 6 est une vue similaire à la figure 1 d'une cabine de toilettes universelle conformément à un troisième exemple de mode de réalisation de l'invention ;
- la figure 7 est une vue en perspective éclatée de la cabine de toilettes universelle de la figure 6 ;
- la figure 8 est une vue similaire à la figure 6 d'une cabine de toilettes universelle conformément à un quatrième exemple de mode de réalisation de l'invention.

On a représenté, sur les figures 1 et 2, une première cabine de toilettes 10 destinée à équiper un véhicule de transport public, notamment un véhicule ferroviaire, selon un premier exemple de mode de réalisation de l'invention.

La première cabine de toilettes 10 est une cabine de type standard, destinée à accueillir des personnes dites valides.

La première cabine de toilettes standard 10 comporte une paroi arrière 12, et une paroi avant 14 agencée en regard de la paroi arrière 12, sensiblement parallèle à celle-ci. De préférence, la paroi arrière 12 est équipée d'une table à langer 22.

La première cabine de toilettes standard 10 comporte par ailleurs une première paroi latérale 16 et une seconde paroi latérale 18, agencées en regard l'une de l'autre, sensiblement parallèlement entre elles.

La première cabine de toilettes standard 10 comporte une cuvette de toilettes 20, agencée à proximité de la paroi arrière 12 et de la première paroi latérale 16. Plus particulièrement, la cuvette de toilettes 20 est par exemple espacée de la paroi arrière 12 d'une distance inférieure à 50 mm et par exemple espacée de la première paroi latérale 16 d'une distance comprise entre 150 et 170 mm, par exemple sensiblement égale à 160 mm.

De préférence, la cuvette de toilettes 20 est fixée à la paroi arrière 12.

On définit l'arrière de la cuvette de toilettes 20 comme faisant face à la paroi arrière 12, et l'avant de la cuvette de toilettes 20 comme faisant face à la paroi avant 14. En d'autres termes, la cuvette de toilettes 20 est tournée vers la paroi avant 14. On notera que l'avant de la cuvette de toilettes 20 correspond à l'avant d'un utilisateur en position normale d'utilisation assise.

Par ailleurs, la cuvette de toilettes 20 s'étend par exemple dans une direction longitudinale sensiblement parallèle aux première 16 et seconde 18 parois latérales.

La première paroi latérale 16 porte un panneau fonctionnel 24, représenté plus en détail sur la figure 3. En variante, la première paroi latérale est formée par ce panneau fonctionnel 24.

Le panneau fonctionnel 24 comprend notamment un lavabo 26 muni d'un robinet 26A.

Ce panneau fonctionnel 24 comporte également d'autres éléments fonctionnels de la cabine de toilettes 10, notamment :
- un dispositif de distribution de papier toilette 24A,
- un poussoir 24B de chasse d'eau pour la cuvette de toilettes 20,
- un bouton 24C d'appel au secours,
- un réservoir d'eau et une trappe 24D d'accès à ce réservoir d'eau,
- une poubelle 24E,
- un miroir 24F disposé au-dessus du lavabo 26,
- un dispositif 24G de distribution de savon, disposé à proximité du lavabo 26,
- un dispositif d'essuie-mains 24H, notamment de distribution de papier ou de tissu essuie-mains,
- un circuit de distribution d'eau, dissimulé par une trappe 24l,
- un panneau électrique, et/ou
- tout autre élément fonctionnel envisageable.

Le panneau fonctionnel 24 comporte également une première barre fixe d'appui latéral 27, s'étendant au côté de la cuvette de toilettes 20, parallèlement à celle-ci.

Un espace libre 28, dépourvu d'obstacle fixe autre que le lavabo 26, et adjacent à ce lavabo 26, est prévu face à ce lavabo 26. Cet espace libre 28 s'étend en longueur en avant de la cuvette de toilettes 20, généralement jusqu'à la paroi avant 14, dans la direction longitudinale de la cuvette de toilettes 20, donc parallèlement à la première paroi latérale 16 et perpendiculairement à la paroi arrière 12.

Cet espace libre 28 présente une longueur, prise dans une direction perpendiculaire à la paroi arrière 12, qui est sensiblement supérieure à 700 mm.

Il est à noter que cette première cabine de toilettes standard 10 est généralement dépourvue d'éléments fonctionnels autres que ceux portés par le panneau fonctionnel 24, à l'exception de la table à langer 22 fixée sur la paroi arrière 12.

Comme cela est représenté sur la figure 2, la première cabine de toilettes standard 10 comporte également une paroi de sol 30 et une paroi de plafond 32, disposées de manière classique horizontalement et respectivement en haut et en bas de la cabine de toilettes 10.

Conformément à ce premier exemple de mode de réalisation, la paroi avant 14 est munie d'une porte 34 d'accès à la première cabine de toilettes standard 10.

D'autres configurations de cabine de toilettes sont envisagées, dont certaines seront décrites ci-dessous en référence aux figures 4 à 7.

Quelle que soit la cabine de toilettes envisagée, celle-ci comporte la paroi arrière 12, la cuvette de toilettes 20, le panneau fonctionnel 24, et de préférence la table à langer 22 qui sont donc génériques. Les différentes cabines de toilettes diffèrent principalement par des parois additionnelles, dont les formes et dimensions dépendent du type de cabine de toilettes.

On a représenté sur les figures 4 et 5 une seconde cabine de toilettes standard 10' selon un deuxième exemple de mode de réalisation. Sur ces figures, les éléments analogues à ceux des figures précédentes sont désignés par des références identiques.

Comme indiqué précédemment, la seconde cabine de toilettes standard 10' comporte la paroi arrière 12, la cuvette de toilettes 20, le panneau fonctionnel 24, et de préférence la table à langer 22 qui sont identiques à ceux de la première cabine de toilettes standard 10.

Par ailleurs, les parois de sol 30 et de plafond 32 ainsi que la porte 34 sont également identiques dans ces premier et second modes de réalisation, qui concernent tous deux des cabines de toilettes standard.

En revanche, cette seconde cabine de toilettes standard 10' diffère de la première cabine de toilettes standard 10 en ce que la porte d'accès 34 est portée par la seconde paroi latérale 18' plutôt que par la paroi avant 14'.

Ainsi, conformément à ce deuxième mode de réalisation, la seconde cabine de toilettes standard 10' comporte une paroi avant 14' pleine et une seconde paroi latérale 18' munie de la porte 34 d'accès à la cabine de toilettes 10.

Le choix de l'un ou l'autre des premier et second modes de réalisation dépend de l'orientation de la cabine de toilettes par rapport au véhicule ferroviaire, et notamment de l'emplacement choisi pour son accès.

On notera que, tous les éléments fonctionnels étant portés par le panneau fonctionnel 24, les parois avant 14, 14' et secondes parois latérales 18, 18' peuvent être interverties sans que cela n'entraîne d'autres modifications structurelles de la cabine de toilettes.

On a représenté sur les figures 6 et 7 une troisième cabine de toilettes universelle 10B selon un troisième exemple de mode de réalisation de l'invention. Une telle cabine universelle est destinée à accueillir une personne à mobilité réduite.

Sur ces figures, les éléments analogues à ceux des figures précédentes sont désignés par des références identiques.

En particulier, cette troisième cabine de toilettes universelle 10B comporte la même paroi arrière 12, la même cuvette de toilettes 20, la même première paroi latérale 16 et le même panneau fonctionnel 24 que les première 10 et seconde 10' cabines de toilettes standards décrites précédemment. De préférence, la même paroi arrière 12 est équipée de la même table à langer 22.

Conformément à ce troisième mode de réalisation, cette cabine de toilettes universelle 10B comporte également la même paroi avant pleine 14' que la seconde cabine de toilettes standard 10' de la figure 4.

Conformément à la norme STI 2014, la troisième cabine de toilettes universelle 10B doit être suffisamment spacieuse pour permettre son utilisation par une personne à mobilité réduite, et notamment pour permettre à cette personne de manœuvrer un fauteuil roulant de manière suffisamment confortable. Cette norme impose donc que, lorsque la largeur minimale intérieure du plancher du train est supérieure à 2400 mm, l'architecture à l'intérieur du module de toilettes doit permettre de respecter une méthode d'approche dite méthode A permettant d'effectuer une approche en latéral ou diagonale de la cuvette de toilettes 20. Cette méthode d'approche requiert la présence, dans la cabine de toilettes 10B, d'un espace circulaire de diamètre au moins égal à 1500 mm.

Ainsi, un espace circulaire 36 dépourvu d'obstacles fixes, et de diamètre supérieur à 1500 mm, est prévu dans la troisième cabine de toilettes universelle 10B.

La norme STI 2014 prévoit également un dégagement de 700 mm de longueur devant le lavabo 26, pour permettre à la personne à mobilité réduite d'accéder à ce lavabo 26, ainsi qu'au miroir 24F et à tout autre composant de la cabine de toilettes 10B.

Ainsi, tout comme la première 10 et la seconde 10' cabine de toilettes standard, la troisième cabine de toilettes universelle 10B présente un espace libre 28 en avant de la cuvette de toilettes 20, de longueur supérieure ou égale à 700 mm.

La paroi arrière 12, de préférence équipée de la table à langer 22, la cuvette de toilettes 20, le panneau fonctionnel 24 et la paroi avant 14' étant identiques dans le cas de cette cabine universelle 10B et de la seconde cabine standard 10', l'espace libre 28 de cette troisième cabine universelle 10B est identique à celui des cabines standards 10, 10' décrites précédemment.

En plus des éléments génériques 12, 22, 20, 16 et 24, la troisième cabine de toilettes universelle 10B comporte des parois de sol 30B et de plafond 32B présentant des dimensions supérieures à celles de la paroi de sol 30 et de la paroi de plafond 32 de la première 10 ou de la seconde 10' cabine standard.

La troisième cabine de toilettes universelle 10B comporte également une seconde paroi latérale 18B, agencée en regard du panneau fonctionnel 24, et une extension 38 de paroi arrière, agencée dans le prolongement de la paroi arrière 12 jusqu'à la seconde paroi latérale 18B. Dans l'exemple décrit, l'extension de paroi arrière 38 et la seconde paroi latérale 18B forment ensemble une même pièce, comme cela est représenté sur la figure 7.

Conformément à ce troisième mode de réalisation, la seconde paroi latérale 18B est courbe, et plus particulièrement forme un arc de cercle. Cet arc de cercle épouse par exemple le contour de l'espace circulaire 36.

Dans ce cas, cette seconde paroi latérale courbe 18B est munie d'une porte coulissante 42 elle aussi courbe.

La cabine de toilettes universelle 10B comporte également une extension 40 de paroi avant, agencée dans le prolongement de la paroi avant 14', vers la seconde paroi latérale 18B.

Avantageusement, la troisième cabine de toilettes universelle 10B comporte une seconde barre d'appui latérale 44 relevable, agencée à proximité de la cuvette de toilettes 20. Cette barre d'appui 44 est mobile entre une position déployée, dans laquelle cette barre d'appui 44 s'étend dans l'espace circulaire 36, comme cela est représenté sur la figure 6, sensiblement parallèlement à la cuvette de toilettes 20 et à la première barre latérale 27, et une position rétractée (non représentée) dans laquelle la barre s'étend en dehors dudit espace circulaire 36.

Par exemple, en position rétractée, la barre d'appui 44 est repliée vers le haut pour s'étendre sensiblement parallèlement à la paroi arrière 12. On notera que cette seconde barre d'appui latérale 36 n'est pas un obstacle fixe s'étendant dans l'espace circulaire 36, car elle peut être repliée hors de cet espace circulaire 36.

Avantageusement, la troisième cabine universelle 10B comporte également une table à langer repliable 22, portée par la paroi arrière 12, par exemple au-dessus de la cuvette de toilettes 20. Une telle table à langer peut-être fournie aussi bien dans une cabine universelle que dans une cabine standard.

On a représenté, sur la figure 8, une quatrième cabine de toilettes universelle 10B' selon un quatrième exemple de mode de réalisation de l'invention. Sur cette figure, les éléments analogues à ceux des figures précédentes sont désignés par des références identiques.

Comme précédemment, la quatrième cabine de toilettes universelle 10B' comporte une paroi arrière 12, une cuvette de toilettes 20 et un panneau fonctionnel 24 identiques à ceux des cabines de toilettes 10, 10' et 10B précédemment décrites.

Conformément à ce quatrième mode de réalisation, la quatrième cabine de toilettes universelle 10B' présente une extension 38' de paroi arrière s'étendant dans le prolongement de la paroi arrière 12. Cette cabine de toilettes universelle 10B' comporte par ailleurs une seconde paroi latérale 18 pleine, identique à la seconde paroi latérale 18 de la première cabine de toilettes standard 10 de la figure 1.

Cette quatrième cabine de toilettes universelle 10B' comporte par ailleurs une extension de paroi avant 46 munie d'une porte 48. Dans ce cas, la paroi avant 14' est identique à celle de la troisième cabine de toilettes universelle 10B, et à celle de la première cabine de toilettes standard 10 de la figure 1.

Du fait de la forme générale rectangulaire de cette quatrième cabine universelle 10B', différente de la forme générale de la troisième cabine universelle 10B à seconde paroi 18B courbe, les parois de sol et de plafond de cette quatrième cabine universelle 10B' sont différentes de celles de la troisième cabine universelle 10B.

Le reste des éléments de cette quatrième cabine universelle 10B' est identique à ceux de la troisième cabine universelle 10B, le choix de l'une ou l'autre de ces cabines universelles 10B, 10B' dépendant de l'orientation souhaitée pour l'accès à cette cabine.

Il apparaît clairement que certains éléments génériques sont communs à toutes les cabines de toilettes 10, 10', 10B, 10B' décrites précédemment, à savoir la paroi arrière 12, la cuvette de toilettes 20, le panneau fonctionnel 24, et de préférence la table à langer 22.

Du fait que la majorité des éléments fonctionnels sont portés par le panneau fonctionnel 24, il est possible de moduler les autres parois additionnelles de manière très simple afin de proposer une cabine conforme à la méthode B de la norme STI 2014 applicable pour des trains ayant une largeur de plancher inférieur à 2400 mm. Il est ainsi possible de fabriquer des cabines de toilettes standards et universelles en partant d'une même base, ce qui permet de limiter les coûts de développement.

On notera que l'invention n'est pas limitée aux modes de réalisation précédemment décrits, et pourrait présenter diverses variantes complémentaires couvertes par les revendications.

En particulier, on peut prévoir d'autres formes générales de cabines de toilettes, tant qu'elles comportent les éléments génériques précités, à savoir la paroi arrière 12, la cuvette de toilettes 20 et le panneau fonctionnel 24.

## Revendications

1. Cabine de toilettes (10, 10', 10B, 10B') de véhicule de transport public, notamment de véhicule ferroviaire, comportant:
- une paroi arrière (12), de préférence équipée d'une table à langer (22), une cuvette de toilettes (20) étant agencée à proximité de cette paroi arrière (12),
- un panneau fonctionnel (24), à proximité duquel est agencée la cuvette de toilettes (20), comprenant un lavabo (26) muni d'un robinet (26A), un dispositif de distribution de papier toilette (24A), un circuit de distribution d'eau, et un réservoir d'eau.
**caractérisée en ce que** le panneau fonctionnel (24) comporte un poussoir (24B) de chasse d'eau pour la cuvette de toilettes (20).

2. Cabine de toilettes (10, 10', 10B, 10B') selon la revendication 1, dans laquelle le panneau fonctionnel (24) comprend au moins un élément supplémentaire choisi parmi : un bouton d'appel au secours (24C), un miroir (24F) de préférence disposé au-dessus du lavabo (26), un dispositif (24G) de distribution de savon, un dispositif (24H) d'essuie-main, un panneau électrique (24K) et une poubelle (24E).

3. Cabine de toilettes (10, 10', 10B, 10B') selon la revendication 1 ou 2, dans laquelle le panneau fonctionnel (24) comprend une barre fixe d'appui latérale (27), s'étendant au côté de la cuvette de toilettes (20), parallèlement à celle-ci.

4. Cabine de toilettes (10, 10', 10B, 10B') selon l'une quelconque des revendications précédentes, dans laquelle un espace libre (28), dépourvu d'obstacle fixe autre que le lavabo (26), est ménagé en avant de la cuvette de toilettes (20), le lavabo (26) étant adjacent à cet espace libre (28), et la longueur de cet espace libre (28), prise perpendiculairement à la paroi arrière (12), étant supérieure ou égale à 700 mm.

5. Cabine de toilettes (10, 10', 10B, 10B') selon l'une quelconque des revendications 1 à 4, comprenant une paroi avant (14') agencée en regard de la paroi arrière (12), et dans laquelle une porte d'accès (34) est ménagée dans la paroi avant (14').

6. Cabine de toilettes (10, 10', 10B, 10B') selon l'une quelconque des revendications 1 à 4, comprenant une seconde paroi latérale (18', 18B) agencée en regard du panneau fonctionnel (24), une porte d'accès (34, 42) étant ménagée dans cette seconde paroi latérale (18', 18B).

7. Ensemble de deux cabines de toilettes (10, 10', 10B, 10B'), dont l'une est une cabine de toilettes universelle (10B, 10B') destinée à accueillir une personne à mobilité réduite, et l'autre est une cabine de toilettes standard (10, 10'), **caractérisé en ce que** chacune des cabines de toilettes (10, 10', 10B, 10B') comporte :
- une paroi arrière (12), de préférence équipée d'une table à langer (22), une cuvette de toilettes (20) étant agencée à proximité de cette paroi arrière (12),
- un panneau fonctionnel (24), à proximité duquel est agencée la cuvette de toilettes (20), comprenant un lavabo (26) muni d'un robinet (26A), un dispositif de distribution de papier toilette (24A), un poussoir (24B) de chasse d'eau pour la cuvette de toilettes (20), un circuit de distribution d'eau, et un réservoir d'eau,
et **en ce que** les parois arrières (12), et les panneaux fonctionnels (24) des deux cabines de toilettes (10, 10', 10B, 10B') sont sensiblement identiques.

8. Ensemble selon la revendication 7, dans lequel la cabine de toilettes universelle (10B, 10B') comporte un espace circulaire (36) dépourvu d'obstacle fixe, de diamètre supérieur à 1500 mm.

9. Ensemble selon la revendication 7 ou 8, dans lequel la cabine de toilettes universelle (10B, 10B') comporte une seconde paroi latérale (18B, 18B') agencée en regard du panneau fonctionnel (24), et une extension (38, 38') de paroi arrière, agencée dans le prolongement de la paroi arrière (12) jusqu'à la seconde paroi latérale (18B, 18B').

10. Ensemble selon la revendication 9, dans lequel la cabine de toilettes universelle (10B, 10B') comporte une paroi avant (14') agencée en regard de la paroi arrière (12), et une extension de paroi avant (40, 46), agencée dans le prolongement de la paroi avant (14') vers la seconde paroi latérale (18B, 18B').

11. Procédé de fabrication d'une cabine de toilettes (10, 10', 10B, 10B') selon l'une quelconque des revendications 1 à 6, **caractérisé en ce qu'**il comporte :
- une première étape de mise en place d'une paroi arrière (12), et d'agencement d'une cuvette de toilettes (20) à proximité de cette paroi arrière (12),
- une seconde étape de mise en place d'un panneau fonctionnel (24), à proximité de la cuvette de toilettes (20), le panneau fonctionnel (24) comprenant un lavabo (26) muni d'un robinet (26A), un dispositif de distribution de papier toilette (24A), un poussoir (24B) de chasse d'eau pour la cuvette de toilettes (20), un circuit de distribution d'eau, et un réservoir d'eau, et
- une troisième étape de mise en place de parois complémentaires, notamment d'une paroi avant (14, 14'), d'une paroi latérale (18, 18', 18B, 18B'), d'une paroi de sol (30, 30B, 30B'), d'une paroi de plafond (32, 32B, 32B'), et d'éventuelles extensions (38, 38', 40, 46) de parois arrière et/ou de paroi avant, choisies en fonction du type de cabine de toilettes fabriqué parmi une cabine de toilettes standard (10, 10') et une cabine de toilettes universelle (10B, 10B').

## Patentansprüche

1. Toilettenkabine (10, 10', 10B, 10B') für ein öffentliches Transportfahrzeug, insbesondere für ein Schienenfahrzeug, aufweisend:
- eine hintere Wand (12), die bevorzugt ausgestattet ist mit einem Wickeltisch (22), wobei ein WC-Becken (20) benachbart zu der hinteren Wand (12) angeordnet ist,
- ein Funktionspaneel (23), benachbart zu welchem das WC-Becken (20) angeordnet ist und welches aufweist ein Waschbecken (26), das mit einem Wasserhahn (26A) ausgestattet ist, eine Vorrichtung zum Ausgeben von Toilettenpapier (24A), einen Wasserausgabekreislauf und ein Wasserreservoir,
**dadurch gekennzeichnet, dass** das Funktionspaneel (24) einen Drücker (24B) zum Ausstoßen von Wasser für das WC-Becken (20) aufweist.

2. Toilettenkabine (10, 10', 10B, 10B') gemäß Anspruch 1, wobei das Funktionspaneel (24) aufweist wenigstens ein Zusatzelement, das ausgewählt ist aus: einem Notrufknopf (24C), einem Spiegel (24F), der bevorzugt über dem Waschbecken (26) angeordnet ist, einer Vorrichtung (24G) zum Ausgeben von Seife, einer Handtuch-Vorrichtung (24H), einem Elektro-Paneel (24K) und einem Abfallbehältnis (24E).

3. Toilettenkabine (10, 10', 10B, 10B') gemäß Anspruch 1 oder 2, wobei das Funktionspaneel (24) aufweist eine seitliche feste Abstützstange (27), die sich seitlich des WC-Beckens (20) parallel zu diesem erstreckt.

4. Toilettenkabine (10, 10', 10B, 10B') gemäß irgendeinem der vorhergehenden Ansprüche, wobei ein Freiraum (28), der außer dem Wachbecken (26) frei von festen Hindernissen ist, vor dem WC-Becken (20) eingerichtet ist, wobei das Waschbecken (26) benachbart zu diesem Freiraum (28) ist und die Länge dieses Freiraums (28), genommen senkrecht zu der hinteren Wand (12), größer oder gleich 700 mm ist.

5. Toilettenkabine (10, 10', 10B, 10B') gemäß irgendeinem der Ansprüche 1 bis 4, aufweisend eine vordere Wand (14'), die der hinteren Wand (12) gegenüberliegend angeordnet ist, wobei eine Zugangstür (34) in der vorderen Wand (14') eingerichtet ist.

6. Toilettenkabine (10, 10', 10B, 10B') gemäß irgendeinem der Ansprüche 1 bis 4, aufweisend eine zweite seitliche Wand (18', 18B), die dem Funktionspaneel (24) gegenüberliegend angeordnet ist, wobei eine Zugangstür (34, 42) in dieser zweiten seitlichen Wand (18', 18B) eingerichtet ist.

7. Gruppe aus zwei Toilettenkabinen (10, 10', 10B, 10B'), von denen eine eine Universaltoilettenkabine (10B, 10B') ist, die dazu bestimmt ist, eine Person mit beschränkter Mobilität aufzunehmen, und die andere eine Standardtoilettenkabine (10, 10') ist, **dadurch gekennzeichnet, dass** jede der Toilettenkabinen (10, 10', 10B, 10B') aufweist:
- eine hintere Wand (12), die bevorzugt ausgestattet ist mit einem Wickeltisch (22), ein Toilettenbecken (20), das benachbart zu dieser hinteren Wand (12) angeordnet ist,
- ein Funktionspaneel (24), benachbart zu welchem das WC-Becken (20) angeordnet ist und das aufweist ein Waschbecken (26), das mit einem Wasserhahn (26A) ausgestattet ist, eine Vorrichtung zur Ausgabe von Toilettenpapier (24A), einen Drücker (24B) zum Ausstoßen von Wasser für das WC-Becken (20), einen Wasserausgabekreislauf und ein Wasserreservoir,
und dass die hinteren Wände (12) und die Funktionspaneele (24) dieser beiden Toilettenkabinen (10, 10', 10B, 10B') im Wesentlichen identisch sind.

8. Gruppe gemäß Anspruch 7, wobei die Universaltoilettenkabine (10B, 10B') aufweist einen Kreisraum (36), der frei von festen Hindernissen ist und einen Durchmesser größer als 1500 mm hat.

9. Gruppe gemäß Anspruch 7 oder 8, wobei die Universaltoilettenkabine (10B, 10B') aufweist eine zweite seitliche Wand (18B, 18B'), die gegenüberliegend zu dem Funktionspaneel (24) angeordnet ist, und eine Erweiterung (38, 38') der hinteren Wand, die in der Verlängerung der hinteren Wand (12) angeordnet ist bis zu der zweiten seitlichen Wand (18B, 18B').

10. Gruppe gemäß Anspruch 9, wobei die Universaltoilettenkabine (10B, 10B') aufweist eine vordere Wand (14'), die zu der hinteren Wand (12) gegenüberliegend angeordnet ist, und eine Erweiterung der vorderen Wand (40, 46), die in der Verlängerung der vorderen Wand (14') zu der zweiten seitlichen Wand (18B, 18B') hin angeordnet ist.

11. Verfahren zur Herstellung einer Toilettenkabine (10, 10', 10B, 10B') gemäß irgendeinem der Ansprüche 1 bis 6, **dadurch gekennzeichnet, dass** es aufweist:
- einen ersten Schritt des Platzierens einer hinteren Wand (12) und des Anordnens eines WC-Beckens (20) benachbart zu der hinteren Wand (12),
- einen zweiten Schritt des Platzierens eines Funktionspaneels (24) benachbart zu dem WC-Becken (20), wobei das Funktionspaneel (24) aufweist ein Waschbecken (26), das mit einem Wasserhahn (26A) ausgestattet ist, eine Vorrichtung zur Ausgabe von Toilettenpapier (24A), einen Drücker (24B) zum Ausstoßen von Wasser für das WC-Becken (20), einen Wasserausgabekreislauf und ein Wasserreservoir, und
- einen dritten Schritt des Platzierens von komplementären Wänden, insbesondere einer vorderen Wand (14, 14'), einer seitlichen Wand (18, 18', 18B, 18B'), einer Bodenwand (30, 30B, 30B'), einer Deckenwand (32, 32B, 32B') und ggf. von Erweiterungen (38, 38', 40, 46) der hinteren und/oder der vorderen Wand, ausgewählt in Abhängigkeit vom hergestellten Toilettenkabinen-Typ aus einer Standardtoilettenkabine (10, 10') und einer Universaltoilettenkabine (10B, 10B').

## Claims

1. Toilet cubicle (10, 10', 10B, 10B') for a public transport vehicle, in particular a railway vehicle, comprising:
- a rear wall (12), preferably equipped with a changing table (22), a toilet bowl (20) being arranged near to the rear wall (12),
- a functional panel (24), near to which the toilet bowl (20) is arranged, comprising a washbasin (26) equipped with a tap (26A), a toilet paper dispenser (24A), a water distribution system and a water tank,
**characterised in that** the functional panel (24) comprises a flush button (24B) for the toilet bowl (20).

2. Toilet cubicle (10, 10', 10B, 10B') according to claim 1, wherein the functional panel (24) comprises at least one additional element chosen from: an emergency call button (24C), a mirror (24F), preferably arranged above the washbasin (26), a soap dispenser (24G), a hand-drying device (24H), an electrical panel (24K) and a waste bin (24E).

3. Toilet cubicle (10, 10', 10B, 10B') according to claim 1 or 2, wherein the functional panel (24) comprises a fixed lateral support rail (27) extending at the side of the toilet bowl (20), parallel therewith.

4. Toilet cubicle (10, 10', 10B, 10B') according to any one of the preceding claims, wherein a free space (28), without any fixed obstacle other than the washbasin (26), is provided in front of the toilet bowl (20), the washbasin (26) being adjacent to the free space (28), and the length of the free space (28), taken perpendicularly to the rear wall (12), being greater than or equal to 700 mm.

5. Toilet cubicle (10, 10', 10B, 10B') according to any one of claims 1 to 4, comprising a front wall (14') arranged opposite the rear wall (12), and wherein an access door (34) is provided in the front wall (14').

6. Toilet cubicle (10, 10', 10B, 10B') according to any one of claims 1 to 4, comprising a second side wall (18', 18B) arranged opposite the functional panel (24), an access door (34, 42) being provided in the second side wall (18', 18B).

7. Assembly of two toilet cubicles (10, 10', 10B, 10B'), of which one is a universal toilet cubicle (10B, 10B') for accommodating a person with reduced mobility and the other is a standard toilet cubicle (10, 10'), **characterised in that** each of the toilet cubicles (10, 10', 10B, 10B') comprises:
- a rear wall (12), preferably equipped with a changing table (22), a toilet bowl (20) being arranged near to the rear wall (12),
- a functional panel (24), near to which the toilet bowl (20) is arranged, comprising a washbasin (26) equipped with a tap (26A), a toilet paper dispenser (24A), a flush button (24B) for the toilet bowl (20), a water distribution system and a water tank, and **in that** the rear walls (12) and the functional panels (24) of the two toilet cubicles (10, 10', 10B, 10B') are substantially identical.

8. Assembly according to claim 7, wherein the universal toilet cubicle (10B, 10B') comprises a circular space (36) without any fixed obstacle, with a diameter greater than 1500 mm.

9. Assembly according to claim 7 or 8, wherein the universal toilet cubicle (10B, 10B') comprises a second side wall (18B, 18B') arranged opposite the functional panel (24), and a rear wall extension (38, 38') arranged as a continuation of the rear wall (12) as far as the second side wall (18B, 18B').

10. Assembly according to claim 9, wherein the universal toilet cubicle (10B, 10B') comprises a front wall (14') arranged opposite the rear wall (12), and a front wall extension (40, 46) arranged as a continuation of the front wall (14') towards the second side wall (18, 18').

11. Method for producing a toilet cubicle (10, 10', 10B, 10B') according to any one of claims 1 to 6, **characterised in that** it comprises:
- a first step of installing a rear wall (12) and of arranging a toilet bowl (20) near to the rear wall (12),
- a second step of installing a functional panel (24) near to the toilet bowl (20), the functional panel (24) comprising a washbasin (26) equipped with a tap (26A), a toilet paper dispenser (24A), a flush button (24B) for the toilet bowl (20), a water distribution system and a water tank, and
- a third step of installing additional walls, especially a front wall (14, 14'), a side wall (18, 18', 18B, 18B'), a floor (30, 30B, 30B'), a ceiling (32, 32B, 32B'), and optional rear wall and/or front wall extensions (38, 38', 40, 46), chosen according to the type of toilet cubicle that is produced from among a standard toilet cubicle (10, 10') and a universal toilet cubicle (10B, 10B').
